# EUROPÄISCHE PATENTSCHRIFT

(11) **EP 0 986 423 B1**
(45) Veröffentlichungstag und Bekanntmachung des Hinweises auf die Patenterteilung: **02.01.2003**
(21) Anmeldenummer: 99945677.5
(22) Anmeldetag: 08.04.1999
(51) Int. Cl.: A63C 9/08

(54) **SNOWBOARD-EINSTEIGBINDUNG**
MONOSKI BINDING
FIXATION POUR MONOSKI

(30) Priorität: 09.04.1998 DE 29806599 U
(43) Veröffentlichungstag der Anmeldung: 22.03.2000
(73) Patentinhaber: JAPANA Co., Ltd., Nagoya (JP)
(72) Erfinder: JUNGKIND, Roland, D-82467 Garmisch-Partenkirchen (DE)
(74) Vertreter: Rotermund, Hanns-Jörg, Dipl.-Phys.
(86) Internationale Anmeldenummer: DE9901047
(87) Internationale Veröffentlichungsnummer: WO99052608

(56) Entgegenhaltungen:
- WO-A-96/05894
- DE-A- 19 544 696

## Beschreibung

Die Neuerung bezieht sich auf eine Snowboard - Einsteigbindung mit vorzugsweise drei an einer auf dem Snowboard befestigbaren Standplatte zum Zusammenwirken mit den Längsseiten einer Schuhsohle angeordneten Schuhhaltern, von denen einer für eine der Längsseiten vorgesehenen, funktionsseitig maulförmig ausgebildet und zwischen zwei Grenzlagen schwenkbar ist, während der oder die anderen Schuhhalter für die andere Längsseite an der Standplatte fest angeordnet ist bzw. sind, wobei am schwenkbaren Schuhhalter ein zweiarmiger Hebel angelenkt ist, dessen einer Arm als Öffnungshebel zum willkürlichen Überführen des Schuhhalters aus seiner Arretierlage in seine Freigabelage dient und dessen anderer Arm als Drehriegel ausgebildet ist, der über zwei von einem Scheitelpunkt ausgehende Kurven durch die Kraft einer Feder in Anlage an einem plattenfesten Verriegelungsbolzen gehalten ist. DE 195 44 696 A offenbart diese Merkmale.

Bei dieser Snowboard - Einsteigbindung sind durch den Scheitelpunkt des Drehriegels für den schwenkbaren Schuhhalter aus einer Zwischenstellung heraus zwei Bewegungsphasen hin in die jeweilige Grenzlage gegeben, wobei die Kraft der Feder in diesen Phasen die Bewegung in die Grenzlage bewirkt oder unterstützt. Umgekehrt wirkt die Kraft der Feder einer Bewegung in die Zwischenstellung entgegen.

Da bei dieser Snowboard - Einsteigbindung einerseits nach dem Einsteigen ein unwillkürliches Öffnen der Bindung nicht erfolgen darf, andererseits aber ein Einspannen der Schuhsohle auch schon bei einer gewissen Schneeschicht auf der Standplatte möglich sein soll, ist ein Sicherungsglied vorhanden, das nach der Bewegung des schwenkbaren Schuhhalters über die Zwischenstellung hinaus in die Arretierlage dessen unbeabsichtigte Bewegungsumkehr über die Zwischenstellung hinaus verhindert. Dabei ist die Anordnung so getroffen, daß bei einer Betätigung des Öffnungshebels auch das Sicherungsglied betätigt und damit der Schuhhalter zwecks Schuhfreigabe entsichert wird. Für das Sicherungsglied ist eine besondere Haltefeder vorgesehen.

Aufgabe der Neuerung ist es, eine gattungsgemäße Snowboard - Einsteigbindung zu schaffen, die konstruktiv vereinfacht trotzdem die geforderten Sicherheitsbedingungen erfüllt.

Erreicht ist dies dadurch, daß, bezogen auf den Scheitelpunkt zwischen den beiden Kurven, die sich vom Hebeldrehpunkt entfernende Kurve unter Zwischenschaltung einer Rastmulde an den Scheitelpunkt anschließt.

Greift am Schuhhalter im Sinne des Öffnens eine Kraft an, die zu einer Bewegung des Drehriegels entgegen der Kraft der Feder führt, endet diese Bewegung zwangsläufig mit dem Auflaufen der Rastmulde auf den Verriegelungsbolzen.

Anhand der beiliegenden Zeichnung ist im folgenden eine Ausführung der Neuerung beschreiben. Es zeigen:
- Fig. 1: den schwenkbaren Schuhhalter der Bindung quer zur Längserstreckung eines aufzunehmenden Schuhes im Schnitt und im geöffneten Zustand,
- Fig. 2: den Schuhhalter entsprechend Fig. 1, jedoch in einer Zwischenposition und
- Fig. 3: den Schuhhalter entsprechend Fig. 1, jedoch in der unteren Grenzlage.

Da die Neuerung nur den schwenkbaren Schuhhalter der gattungsgemäßen Snowboard - Einsteigbindung betrifft, ist auf eine Darstellung der ganzen Bindung verzichtet. Die Standplatte der Bindung ist schematisch angedeutet und mit 1 bezeichnet. In seitlichen Wangen 2 trägt sie auf einer Schwenkachse 3 den Schuhhalter 4 . Die Schwenkachse erstreckt sich parallel zur Längsrichtung eines aufzunehmenden Schuhs. Der Schuhhalter ist funktionsseitig maulförmig gestaltet, so daß ein Niederhalter 5 und ein Mitnehmer 6 gebildet sind. An den Schuhhalter 4 ist mit einer Achse 7 ein zweiarmiger Hebel 8 angelenkt. Die Achse 7 verläuft parallel zur Schwenkachse 3.

Der sich aus der Bindung heraus erstreckende Arm des Hebels 8 dient als Öffnungshebel, während der andere Arm als Drehriegel ausgebildet ist. Zum Zusammenwirken mit dem Drehriegel dient ein Verriegelungsbolzen 9 , der ebenfalls parallel zu den Achsen 3 und 7 verläuft und in den seitlichen Wangen 2 gelagert ist. In diesen Wangen ist ebenfalls ein Stift 10 befestigt, an dem eine Zugfeder 11 aufgehängt ist. Mit ihrem anderen Ende ist die Zugfeder an einem Stift 12 aufgehängt, der im Öffnungshebel befestigt ist.

Der als Drehriegel ausgebildete Arm des Hebels 8 besitzt zwei Kurven 13, 14 und einen zwischen diesen liegenden Scheitelpunkt 15 . Ausgehend von diesem Punkt nähert sich die Kurve 13 der Achse 7 des Hebels 8, während sich die Kurve 14 von der Achse 7 entfernt. Gemäß der Neuerung schließt die Kurve 14 unter Zwischenschaltung einer Rastmulde 16 an den Scheitelpunkt 15 an.

Fig. 1 zeigt den Schuhhalter 4 im Einstiegbereiten Zustand. Beim Einführen eines Schuhs kommt die Sohle mit ihrem entsprechenden Befestigungsteil, der in den Figuren 2 und 3 angedeutet und mit 17 bezeichnet ist, in Berührung mit dem Mitnehmer 6 und schwenkt beim Niedertreten den Schuhhalter zunächst bis in die Position nach Fig. 2. In dieser Position ist die Kurve 13 des Drehriegels schon an dem Verriegelungsbolzen 9 entlanggelaufen. An diesem liegt nunmehr die jenseits des Scheitelpunkts liegende Rastmulde 16 an. Damit ist der Schuhhalter 4 in Öffnungsrichtung blockiert. Beim weiteren Heruntertreten der Schuhsohle stellt sich die Position nach Fig. 3 ein, in der die Kurve 14 in ihrem äußeren Bereich dem Verrriegelungsbolzen 9 anliegt. Die Anlage wird durch die Kraft der Feder 11 gesichert.

Wenn nun vom Schuh her auf den Schuhhalter 4 eine große Kraft übertragen wird, die den Widerstand der Feder 11 übersteigt, kann eine Bewegung des Schuhhalters wohl bis in die Lage nach Fig. 2 erfolgen. Mit dem Erreichen dieser Lage ist ein weiteres Aufwärtsschwenken des Schuhhalters jedoch konstruktionsbedingt gesperrt. Zum willkürlichen Öffnen der Bindung kann dieser Punkt nur durch Betätigen des Öffnungshebels überwunden werden.

## Patentansprüche

1. Snowboard - Einsteigbindung mit vorzugsweise drei an einer auf dem Snowboard befestigbaren Standplatte (1) zum Zusammenwirken mit den Längsseiten einer Schuhsohle angeordneten Schuhhaltern (4), von denen einer für eine der Längsseiten vorgesehenen, funktionsseitig maulförmig (5,6) ausgebildet und zwischen zwei Grenzlagen schwenkbar ist, während der oder die anderen Schuhhalter für die andere Längsseite an der Standplatte fest angeordnet ist bzw. sind, wobei am schwenkbaren Schuhhalter ein zweiarmiger Hebel (8) angelenkt ist, dessen einer Arm als Öffnungshebel zum willkürlichen Überführen des Schuhhalters aus seiner Arretierlage in seine Freigabelage dient und dessen anderer Arm als Drehriegel ausgebildet ist, der über zwei von einem Scheitelpunkt (15) ausgehende Kurven (13,14) durch die Kraft einer Feder (11) in Anlage an einem plattenfesten Verriegelungsbolzen (9) gehalten ist,
**dadurch gekennzeichnet,**
**daß**, bezogen auf den Scheitelpunkt (15), die sich vom Hebeldrehpunkt ( 7 ) entfemende Kurve (14) unter Zwischenschaltung einer Rastmulde (16) an den Scheitelpunkt anschließt.

## Claims

1. Step-in snowboard binding with preferably three boot holders (4) which are arranged on a standing plate (1), which can be fastened on the snowboard, for interacting with the longitudinal sides of a boot sole and of which one is provided for one of the longitudinal sides, is of mouth-shaped (5, 6) design on the functional side and can be pivoted between two limit positions, while the other boot holder or holders, for the other longitudinal side, is or are arranged firmly on the standing plate, there being articulated on the pivotable boot holder a two-armed lever (8), of which one arm serves as an opening lever for transferring the boot holder voluntarily from its arresting position into its release position and the other arm is designed as a rotary catch, which is kept in abutment against a plate-mounted locking bolt (9), by the force of a spring (11), via two curves (13, 14) extending from a vertex (15), **characterized in that**, in relation to the vertex (15), the curve (14) extending away from the point of rotation (7) of the lever adjoins the vertex, with the interposition of a latching hollow (16).

## Revendications

1. Fixation pour monoski comprenant de préférence trois attaches de chaussure (4) disposées sur une plaque de base (1), qui peut être fixée sur le monoski, pour concourir avec les côtés longitudinaux d'une semelle de chaussure, dont l'une est prévue pour l'un des côtés longitudinaux, est réalisée en forme de mâchoire (5, 6) côté fonction, et peut pivoter entre deux positions limites, tandis que la ou les autres attaches de chaussure pour l'autre côté longitudinal est respectivement disposée(s) fixement sur la plaque de base, un levier à deux bras (8) s'articulant sur l'attache de chaussure pivotante, levier dont un bras sert de levier d'ouverture pour le transfert arbitraire de l'attache de chaussure de sa position d'arrêt dans sa position de dégagement, et dont l'autre bras est réalisé sous forme de loquet rotatif, qui est maintenu par la force d'un ressort (11) au contact d'un axe de verrouillage (9) solidaire de la plaque par l'intermédiaire de deux cames (13, 14) partant d'un sommet (15), **caractérisée en ce que**, par rapport au sommet (15), la came (14) s'écartant du point de rotation du levier (7) se raccorde au sommet par l'intercalation d'un creux d'encliquetage.
